# EUROPÄISCHE PATENTSCHRIFT

(11) **EP 3 112 580 B1**
(45) Veröffentlichungstag und Bekanntmachung des Hinweises auf die Patenterteilung: **18.04.2018**
(21) Anmeldenummer: 16176198.6
(22) Anmeldetag: 24.06.2016
(51) Int. Cl.: E21B 7/04, E21B 7/20, E21B 11/00

(54) **VERFAHREN UND VORRICHTUNG ZUR BILDUNG EINER UNTERIRDISCHEN ROHRLEITUNG**
METHOD AND DEVICE FOR FORMING AN UNDERGROUND PIPELINE
PROCÉDÉ ET DISPOSITIF POUR LA FORMATION D'UNE CANALISATION SOUTERRAINE

(30) Priorität: 01.07.2015 DE 102015110582
(43) Veröffentlichungstag der Anmeldung: 04.01.2017
(73) Patentinhaber: Zimmer, Werner, 66557 Illingen (DE)
(72) Erfinder: Zimmer, Werner, 66557 Illingen (DE)
(74) Vertreter: Patentanwälte Bernhardt / Wolff Partnerschaft mbB

(56) Entgegenhaltungen:
- EP-A1- 1 818 499
- WO-A1-2007/143773
- DE-A1- 19 625 073

## Beschreibung

Die Erfindung betrifft ein Verfahren zur Bildung einer unterirdischen Rohrleitung, bei dem von einem Hohlraum im Boden aus eine Bohrung mit horizontaler Richtungskomponente unter Verwendung eines Bohrwerkzeugs in den Boden eingebracht wird.
Die Erfindung betrifft ferner eine Vorrichtung zur Durchführung des Verfahrens.

Ein Verfahren der eingangs genannten Art geht aus der DE 196 25 073 A1 hervor, die ein Verfahren zum Einbringen von Drainage- und Sickerwasserleitungen in grabenloser Bauweise beschreibt. Dazu werden Start- und Zielschächte angelegt und die Drainage- oder Sickerwasserleitungen mittels einer horizontalen Vortriebstechnik in einen Untergrund eingebracht, in das eingebrachte Rohr ein Filterrohr eingezogen und der Ringraum zwischen dem eingebrachten Rohr und dem inneren Filterrohr mit einem Filtermedium wie Sand, Kies o.dgl. aufgefüllt.

Die EP 1 818 499 A1 beschreibt eine Einrichtung zum gleichzeitigen Bohren und Ausgleiden von Bohrlöchern, die eine mittels eines Bohrgestänges gelagerte Bohrkrone, wenigstens ein Hüllrohr und einen mit der Bohrkrone verbundenen Verbinder der zu einer Verschiebung des Füllrohrs in einem gebohrten Loch dient, aufweist.

Aus der WO 2007/143773 A1 geht eine Kleintunnelbauvorrichtung hervor, die mit einem mit dem Vorderende einer oder mehrerer Zwischenbohrstangen verbundenen Bohrkopfteil, der durch eine externe Antriebsvorrichtung antreibbar ist, versehen ist. Durch Hinzufügung weiterer Zwischenbohrstangen kann ein Strang von Zwischenbohrstangen gebildet werden, der eine Verlängerung des vor dem Bohrkopfteil erzeugten Bohrloches erlaubt. Jede der Zwischenbohrstangen weist einen in einem Gehäuse montierten Antriebsschaft auf, mittels dessen der Bohrkopfteil angetrieben werden kann.

Ein solches Verfahren ist aus dem Tiefbau bekannt. Zur Verbindung von vertikalen Schächten wird mit einem Bagger eine Grube ausgehoben, in der die Rohrleitung verlegt wird. Danach wird die Grube mit dem zuvor entnommenen Erdreich verschlossen. Dieses Verfahren wird z.B. angewandt, wenn eine beschädigte Rohrleitung einer Kanalisation ausgetauscht werden muss. Als nachteilig bei diesem Verfahren erweist sich der große Aufwand, der zum Aushub der Grube betrieben werden muss. Darüber hinaus kann der Aushub problematisch sein, wenn dazu beispielsweise eine Straße gesperrt werden muss.

Der vorliegenden Erfindung liegt die Aufgabe zugrunde, ein im Vergleich zum Stand der Technik einfacheres Verfahren zur Bildung der unterirdischen Rohrleitung zu schaffen.

Erfindungsgemäß wird die Aufgabe dadurch gelöst, dass das Bohrwerkzeug eine Bohrkrone und zum Antreiben der Bohrkrone unter Ausübung des Drehmoments einen hohlen Bohrerschaft umfasst, der Bohrerschaft nach Einbringung des Bohrwerkzeugs im Boden verbleibt, und die Rohrleitung durch den Bohrerschaft gebildet wird. Die Bildung der Rohrleitung durch den hohlen Bohrerschaft aus dem Hohlraum heraus eröffnet die Möglichkeit, die Bohrung und Verlegung der Rohrleitung in einem einzigen Verfahrensschritt durchzuführen. Da sich die Bohrung und Verlegung gänzlich unterirdisch durchführen lässt, muss kein Material von der Erdoberfläche abgetragen werden und es müssen dafür keine Vorkehrungen getroffen werden. Die Bohrung kann als Sacklochbohrung oder als Verbindungsbohrung zwischen zwei Hohlräumen, vorzugsweise zwei Schächten, ausgebildet werden.

In einer besonders bevorzugten Ausführungsform der Erfindung wird der Bohrerschaft aus mindestens zwei rohrförmigen, an ihren Enden miteinander verbindbaren Segmenten gebildet. Zum Aufbau des Bohrerschafts werden sukzessive zusätzliche Segmente an ein von einer Bohrkrone abgewandtes Ende des Bohrerschafts angebracht, um den Bohrerschaft zu verlängern. Auf diese Weise lassen sich Rohrleitungen bilden, deren Längen ein Vielfaches des Durchmessers des Hohlraums betragen können. Vorteilhaft können die Arbeiten auch aus engen Schächten heraus durchgeführt werden.
Zweckmäßigerweise sind die Segmente zu Ihrer Verbindung an Ihren Enden mit Gewinden versehen, wobei die Segmente vorzugsweise derart ausgebildet sind, dass die Außenflächen jeweilig benachbarter Segmente bündig miteinander abschließen. Vorzugsweise sind die Gewinde in einer derartigen Richtung vorgesehen, dass die Segmente durch das beim Bohren aufgebrachte Drehmoment miteinander verschraubt werden. Zum Zusammensetzen des Bohrerschafts müssen die Segmente dann zwar ineinander geschraubt werden, nicht notwendig aber ist, sie fest miteinander verschrauben oder sie in der verschraubten Position gesondert zu fixieren.

In einer Ausgestaltung der Erfindung wird aus dem Boden herausgetrenntes Bodenmaterial, welches sich beim Bohren in dem Bohrerschaft anordnet, mittels einer Spülflüssigkeit aus dem Bohrerschaft ausgespült.

Zweckmäßigerweise wird die Spülflüssigkeit entlang der Außenseite des Bohrerschafts bewegt. Zwischen der Außenfläche des Bohrerschafts und dem Erdreich bildet sich durch die entlang der Außenseite des Bohrerschafts strömende Spülflüssigkeit ein Schmierfilm, der beim Bohren zwischen der Bohrerschaftaußenfläche und dem Boden auftretende Reibkräfte reduziert, sodass zum Einbringen der Bohrung in den Boden, der insbesondere durch Erdboden, Gestein, Beton und/oder Kombinationen davon gebildet sein kann, lediglich ein vergleichsweise geringes Drehmoment notwendig ist. Außerdem erweist sich als vorteilhaft, dass durch die Spülflüssigkeit Bodenmaterial im Bereich der Bohrkrone aufgelockert wird und das Bohren dadurch erleichtert wird. Ferner wird durch die Ausbildung des Schmierfilms vermieden, dass sich der Bohrerschaft in der Bohrung festsetzt.
Vorzugsweise wird die Spülflüssigkeit entlang der Außenseite des Bohrerschafts bis zu einer Bohrkrone, die an einem Ende des Bohrerschafts angeordnet ist, und durch die Bohrkrone hindurch in das Innere des Bohrerschafts bewegt. Bodenmaterial, das sich beim Bohren im Innern des Bohrerschafts ansammelt und durch einen Bohrkern und/oder durch beim Bohren zerkleinertes Material gebildet ist, wird entgegen der Bohrrichtung aus dem Bohrerschaft bewegt und an dem Ende des Bohrerschafts, der in dem genannten Hohlraum angeordnet ist, aus dem Bohrerschaft entnommen.

Zwar wäre es auch möglich, die Spülflüssigkeit in entgegengesetzter Richtung, d.h. zunächst innerhalb des Bohrerschaftes durch die Bohrkrone hindurchzuführen und dann auf der Außenseite des Bohrerschafts zu bewegen. Dies hat sich gegenüber der vorgenannten Variante allerdings als nachteilig erwiesen, da dann größere Mengen des zerkleinerten Materials entlang der Außenseite des Bohrerschafts zu bewegen sind und den Bohrvorgang stören können.

In einer Ausführungsform der Erfindung ist vorgesehen, dass der Innendurchmesser der Bohrkrone kleiner ist als der Innendurchmesser des Bohrerschafts, um zwischen der Außenfläche des Bohrkerns und der Innenfläche des Bohrerschafts in Axialrichtung des Bohrerschafts gesehen einen Spalt zu bilden. Dadurch wird ein Raum gebildet, durch den die Spülflüssigkeit ablaufen kann, und darüber hinaus vermieden, dass sich der Bohrkern in dem Bohrerschaft festsetzt. Zweckmäßigerweise weist der Spalt eine Breite ≤ 10 mm, bevorzugt ≤ 5 mm, auf. Abhängig vom Bodenmaterial kann auch eine Breite ≤ 3 mm ausreichend sein.
Ergänzend oder alternativ dazu kann vorgesehen sein, dass der Außendurchmesser der Bohrkrone größer ist als der Außendurchmesser des Bohrerschafts, um zwischen der Außenfläche des Bohrerschafts und der Innenwand der Bohrung in Axialrichtung des Bohrerschafts gesehen einen Spalt zu bilden, der den Bohrerschaft vorzugsweise vollständig umgibt. Der Spalt dient zum einen zur Zuführung der Spülflüssigkeit, zum anderen bildet sich in ihm der genannte Schmierfilm aus. Auch dieser Spalt weist zweckmäßigerweise eine Breite ≤ 10 mm, vorzugsweise ≤ 5 mm, auf. Auch hier kann je nach Bodenmaterial eine Breite ≤ 3 mm ausreichend sein.
In einer weiteren Ausgestaltung der Erfindung wird als die Spülflüssigkeit eine, vorzugsweise aufquellende, insbesondere Bentonit aufweisende, Flüssigkeit, verwendet. Vorteilhaft kann die Spülflüssigkeit, wenn sie aufquillt, nach Abschluss der Bohrung den zwischen Bohrerschaft und Innenwand der Bohrung gebildeten Raum und/oder im Boden vorhandene Hohlräume verschließen und dadurch die unterirdische Rohrleitung stabilisieren.

Zweckmäßigerweise wird in dem genannten Hohlraum, von dem aus die Bohrung vorgenommen wird, insbesondere an einer Innenwand des Hohlraums, eine Dichtungseinrichtung angeordnet, die einen in der Bohrung angeordneten Abschnitt Außenfläche des Bohrerschafts gegen den Hohlraum, insbesondere den zwischen der Bohrerschaftaußenfläche und einer Bohrungsinnenwand gebildeten Spalt, abdichtet. Die Dichtungseinrichtung weist vorzugsweise einen Befestigungsring zur Befestigung der Dichtungseinrichtung in dem Hohlraum, einen Dichtungsring, der zur Auflage auf der Außenfläche des Bohrerschafts vorgesehen ist und ggf. einen Klemmring auf, mittels dessen der Dichtungsring an dem Befestigungsring gehalten wird. Der Dichtungsring wird zweckmäßigerweise mit seiner Innenseite dichtend auf der Außenseite des Bohrerschafts aufgelegt, so dass der ringförmige Spalt von dem Dichtungsring vollständig überdeckt wird. Vorteilhaft lässt sich bei Bohrung und Verlegung unterhalb des Grundwasserspiegels durch die Dichtungseinrichtung vermeiden, dass Grundwasser durch den Spalt in den Hohlraum eindringt.

In einer Ausführungsform der Erfindung weist die erfindungsgemäße Vorrichtung eine Spüleinrichtung auf, mittels derer sich die Spülflüssigkeit in die Bohrung, insbesondere den zwischen der Bohrerschaftaußenfläche und der Innenwand der Bohrung gebildeten Spalt einbringen lässt. Eine solche Spüleinrichtung kann zur Regelung einer Spülmitteldurchflussmenge, einer Spülmittelströmungsgeschwindigkeit und/oder eines Drucks, mit dem das Spülmittel in die Bohrung eingebracht wird, eingerichtet sein. Ferner kann die Spüleinrichtung mit einer Messeinrichtung ausgestattet sein, die die Differenz zwischen der Menge an eingebrachter Spülflüssigkeit und der Menge an Spülflüssigkeit, die aus dem Bohrerschaft ausgespült wird, bestimmt. Durch eine solche Messung kann Information über eine Beschaffenheit des Bodens, insbesondere über die Porosität des Bodens oder ggf. vorhandene Hohlräume, gewonnen werden.

In einer Ausgestaltung der Erfindung umfasst die erfindungsgemäße Vorrichtung eine Einrichtung zum Halten, Bewegen und Führen des Bohrwerkzeugs, die vorzugsweise zur Anordnung in dem Hohlraum vorgesehen ist. Eine Einrichtung zur Steuerung und/oder Regelung der Bohrung kann, insbesondere um sie außerhalb des Hohlraums, z.B. auf der Erdoberfläche neben dem Hohlraum, anordnen zu können, räumlich von der Bewegung-, Haltungs- und Führungseinrichtung getrennt sein.

In einer Weiterbildung der Erfindung ist die Vorrichtung mit einer Spritzeinrichtung versehen, mittels derer sich ein flüssiges, aushärtbares Stützmaterial, vorzugsweise Beton, in Bohrrichtung gesehen vor dem Bohrerschaft und der Bohrkrone in den Boden einbringen lässt. Die Spritzeinrichtung weist vorzugsweise eine Lanze auf, durch die hindurch das flüssige Stützmaterial in den Boden eingebracht werden kann und die derart in den Boden eingeschoben wird, dass ihr Ende, durch das hindurch das Stützmaterial austritt, in Bohrrichtung gesehen vor dem Bohrkopf angeordnet ist.
Mittels des Stützmaterials kann poröser oder instabiler Boden, in welchem die Rohrleitung gebildet werden soll, verfestigt werden. Dadurch kann zum einen sichergestellt werden, dass die Rohrleitung in einer gewünschten Richtung verlegt werden kann, zum anderen lässt sich die Rohrleitung durch das Stützmaterial besser im Boden abstützen. In einer Ausführungsform der Erfindung wird das Stützmaterial gleichzeitig mit der Bohrung eingebracht, wobei zweckmäßigerweise Stützmaterial verwendet wird, dass derart schnell aushärtet, dass schon verhältnismäßig kurze Zeit, vorzugsweise höchstens 5 min, nach dem Spritzen in das verfestigte Stützmaterial gebohrt werden kann. Als das Stützmaterial eignet sich z.B. schnellhärtender Beton oder ein Duroplast, beispielsweise ein Gießharz.

Im Folgenden wird die Erfindung anhand zweier Ausführungsbeispiele und der beiliegenden, sich auf dieses Ausführungsbeispiel beziehenden Zeichnungen weiter erläutert. Es zeigen jeweils im Schnitt:
- Fig. 1: eine in einem Untergrund angeordnete erfindungsgemäße Vorrichtung,
- Fig. 2: ein Detail der Vorrichtung nach Fig. 1,
- Fig. 3: ein Detail der Vorrichtung nach Fig. 1 im Bereich einer Bohrkrone der Vorrichtung,
- Fig. 4: eine mittels des erfindungsgemäßen Verfahrens hergestellte Rohrleitung, und
- Fig. 5: ein Detail einer weiteren erfindungsgemäßen Vorrichtung.

Fig. 1 zeigt zwei in einem Erdboden 7 angeordnete vertikale Schächte 9,10, die mittels einer bestehenden, durch eine Ablagerung 19 verstopfte Rohrleitung 18 miteinander verbunden sind, welche beispielsweise zum Austausch von Flüssigkeiten zur Grundwasserregulierung zwischen den beiden Schächten 9,10 vorgesehen ist.
Ausgehend vom Schacht 9 wird mittels des erfindungsgemäßen Verfahrens eine sich in horizontaler Richtung (Pfeil 43) erstreckende, aus rohrförmigen Segmenten 20-22 des Bohrerschafts 4 gebildete unterirdische Rohrleitung 41, die zur Bildung einer neuen Verbindung des Schacht 9 mit dem Schacht 10 vorgesehen ist, in den Erdboden 7 eingebracht. Die fertiggestellte Rohrleitung 41 zeigt Fig. 4.

Eine in Fig. 1 dargestellte Bohrvorrichtung 2 zur Herstellung der Rohrleitung 41 weist eine Antriebseinrichtung 6 und ein Bohrwerkzeug 3 auf, das eine Bohrkrone 5 und den aus den hohlzylindrischen Segmenten 20-22 gebildeten Bohrerschaft 4 umfasst. Die Antriebseinrichtung 6 ist dazu vorgesehen, das Bohrwerkzeug 2 in den Erdboden 7 hinein zu treiben und ein Drehmoment auf das Bohrwerkzeug 2 auszuüben.

Wie Fig. 3 zu entnehmen ist, sind sowohl der Außendurchmesser als auch der Innendurchmesser der Bohrkrone 5 größer als diejenigen des Bohrerschafts 4. Dadurch wird zum einen zwischen der Außenfläche des Bohrerschafts 4 und der Innenwand einer mittels des Bohrwerkzeugs 3 gebildeten Bohrung 8 ein Spalt 25 gebildet, in den die Spülflüssigkeit eingegeben wird. Zum anderen wird erreicht, dass ein sich ggf. in dem Bohrerschaft 4 bildender Bohrkern einen Außendurchmesser aufweist, der kleiner ist als der Innendurchmesser des Bohrerschafts 4 und dadurch vermieden, dass sich der Bohrkern in dem Bohrerschaft 4 festsetzt.

Die Bohrvorrichtung 2 umfasst ferner eine Einrichtung 11 zur Ausrichtung des Bohrerschafts 4 während des Bohrens und Mittel 13 zur Befestigung der Bohrvorrichtung 2 in dem Schacht 9, mittels derer die Bohrvorrichtung 2 an einer Innenwand 14 der Schachtwand in dem Schacht 9 festklemmt wird. Die Befestigungsmittel 13 liegen dazu an einander gegenüberliegenden Wandabschnitten der Innenwand 14 des Schachts 9 unter Bildung einer kraftschlüssigen Verbindung an.
Die Bohrvorrichtung 2 weist ferner eine Antriebseinheit 15 und eine Einrichtung 16 zum Steuern und/oder Regeln der Antriebseinheit 15 und einer nachfolgend erläuterten Spüleinrichtung 24 auf, die außerhalb des Schachts 9 angeordnet werden können. Die Antriebseinheit 15, die vorzugsweise ein Hydraulikaggregat umfasst, erzeugt eine Kraft, welche über eine Verbindungsleitung 17 an die Antriebseinrichtung 6 übertragen wird und dort in das Drehmoment zum Bohren und eine Vortriebskraft des Bohrwerkzeugs 2 umgewandelt wird.

Außerdem ist die Bohrvorrichtung 2 mit einer Dichtungseinrichtung 40 versehen, durch die die Segmente 20-22 des Bohrerschafts 4 hindurch geführt werden und die an einer Schachtwand 14 des Schachts 9 angeordnet ist. Die Dichtungseinrichtung 40 umfasst einen an der Schachtwand zu befestigenden Metallring 45, einen Klemmring 46 sowie einen zwischen Klemmring 46 und Metallring 45 zu verklemmenden Dichtungsring 47, der zur Anlage auf einer Außenseite des Bohrerschafts 4 vorgesehen ist.
Durch die Dichtungseinrichtung 40 wird vermieden, dass aus dem die Bohrung umgebenden Bereich Grundwasser in den Schacht 9 eindringt. Auf diese Weise wird eine Verlegung der Rohrleitung unterhalb des Grundwasserspiegels ermöglicht.

Die rohrförmigen Segmente 20,21 des Bohrerschafts 4 sind an ihren Enden mit Gewinden versehen, mittels derer sie sich miteinander verschrauben lassen. Die Segmente 20-22 sind bevorzugt aus einem Edelstahl gebildet, das eine ausreichend hohe Festigkeit zur Übertragung des Drehmoments zum Bohren und geeignete Korrosionseigenschaften aufweist. Es versteht sich, dass die Segmente 20-22 auch aus anderen Materialien wie z.B. Aluminium, Verbundwerkstoffen, Stahl und/oder Gusseisen gebildet sein könnten.

Fig. 3 zeigt die genannte Spüleinrichtung 24, die zur Einbringung einer aufquellenden Spülflüssigkeit, z.B. Bentonit, in den ringförmigen Spalt 25 unter Druck vorgesehen ist (Pfeil 26). Eine Durchflussmenge und der Druck der eingebrachten Spülflüssigkeit wird mittels der Regelungseinrichtung 16 geregelt. Die Spülflüssigkeit strömt entlang der Außenseite des Bohrerschafts 4 bis zur Bohrkrone 5 (Pfeil 27) und bildet dabei einen Schmierfilm zwischen der Innenwand der Bohrung 8 und dem Bohrerschaft 4. Sie umströmt anschließend die Bohrkrone 5 und strömt durch diese hindurch in das Innere des Bohrerschafts 4 (Pfeil 28). Dabei wird der Erdboden 7 in einem Bereich um die Bohrkrone 5 aufgelockert und dadurch die Bohrung erleichtert.

Durch eine im Inneren des Bohrerschafts 4 gebildete Spülflüssigkeitsströmung wird beim Bohren zerspantes Material von der Bohrkrone 5 weg hin zum Schacht 9 transportiert (Pfeil 29,30) und einer Sammeleinrichtung 31 zugeführt, die sich vorzugsweise außerhalb des Schachts 9 befindet und für die eine eigene Pumpe vorgesehen sein kann. Falls z.B. in Beton oder Gestein gebohrt wird und der Bohrkern zu stabil ist, um unter der Wirkung der Spülflüssigkeit zu zerfallen, kann er mittels einer gesonderten Bohreinrichtung vom Schacht 9 aus aufgebohrt und damit aufgebrochen werden oder nach Fertigstellung der Bohrung aus der Rohrleitung 41 herausgedrückt werden.

Im Folgenden wird der Ablauf des Verfahrens erläutert, bei dem eine horizontale, unterirdische Rohrleitung 41 in den Erdboden 7 eingebracht wird.

Zunächst wird in die Innenwand 14 des Schachts 9 eine Schachtwandbohrung vorgesehen, durch die hindurch sich der aus dem ersten Segment 20 gebildete Bohrerschaft 4 mit der an einem Ende des Segments 20 angeordnete Bohrkrone 5 führen lässt, und die Dichtungseinrichtung 40 an der Innenwand 14 befestigt.

Anschließend wird die Bohrvorrichtung 2 auf dem Boden des Schachts 9 positioniert und mittels der Befestigungsmittel 13 an Wandabschnitten des Schachts 9 an der Innenwand 14 fixiert. Danach wird in die Ausrichtungseinrichtung 11 das Segment 20 eingebracht, an welches an einem Ende die Bohrkrone 5 angebracht ist. Die der Bohrkrone 5 abgewandte Seite des Segments 20 wird mit der Antriebseinrichtung 6 derart verbunden, dass das den Bohrerschaft bildende Segment 20 das Drehmoment zum Bohren auf die Bohrkrone 5 übertragen kann. Danach werden die Bohrkrone 5 und das erste Segment 20 durch den Dichtungsring 46 der Dichtungseinrichtung 40 hindurch bewegt und mit der Bohrung begonnen.
Während der Bohrung wird mittels der Spüleinrichtung 24 die Spülflüssigkeit in den ringförmigen Spalt 25 eingebracht (Fig. 2). Ein Spüldruck, mit dem die Spülflüssigkeit in den Spalt 25 eingebracht wird, wird derart mittels der Regelungseinrichtung 16 eingestellt, dass er größer ist als der Druck des Grundwassers, um das Grundwasser von dem bearbeiteten Bereich wegzudrücken. Die Spülflüssigkeit strömt zur Ausbildung des Schmierfilms entlang der Außenfläche des Bohrerschafts 4 und durch die Bohrkrone 5 hindurch. Sie kann ferner in Hohlräume 32, die im Erdboden 7 vorhanden sind, fließen, um diese zu füllen (Fig. 2, Pfeil 33). Nach Rückfluss durch das Segment 20 tritt die Spülflüssigkeit aus dem Inneren des Bohrerschafts 4 aus und wird zusammen mit dem beim Bohren aus dem Erdboden getrennten und zerkleinerten Material in die Sammeleinrichtung 31 transportiert.

Sobald so weit gebohrt worden ist, dass sich in der Bohrvorrichtung 2 ein weiteres Segment 21 anordnen lässt, wird die Bohrung gestoppt und das Segment 21 in die Bohrvorrichtung 2 eingesetzt und mit einem Ende mit dem der Bohrkrone 5 abgewandten Ende des Segments 20 verbunden. Das andere Ende des Segments 21 wird in der Antriebseinrichtung 6 fixiert. Danach wird der Bohrvorgang fortgesetzt und der Bohrerschaft 6 nach Bedarf in gleicher Weise sukzessive immer weiter verlängert.

Wenn die Bohrkrone 5 den anderen Schacht 10 erreicht, wird sie von dem Segment 20 abgenommen und das Ende des Segments 20 in dem Schacht befestigt sowie abgedichtet. Die Dichtungseinrichtung 40 und die Bohrvorrichtung 2 werden aus dem Schacht 9 entfernt und das letzte eingesetzte Segment 22 im Schacht 9 befestigt und das Segment 22 gegen die Innenwand des Schachts 9 abgedichtet. Der Bohrerschaft 4 verbleibt im Erdboden 7 und bildet die unterirdische Rohrleitung 41, die nun funktionstüchtig ist.

Es wird nun auf die Fig. 5 Bezug genommen, wo gleiche oder gleichwirkende Teile mit derselben Bezugszahl wie in Fig. 1 bis 4 bezeichnet sind und der betreffenden Bezugszahl jeweils der Buchstabe a beigefügt ist.

Eine weitere erfindungsgemäße Bohrvorrichtung 2a, die sich insbesondere für die Bildung der unterirdischen Rohrleitung in weichen, instabilen und/oder porösen Böden eignet, unterscheidet sich von derjenigen nach den Fig. 1 bis 3 dadurch, dass durch das Innere eines Bohrerschafts 4a eine rohrförmige Lanze 35 geführt wird, die mit einem Endabschnitt 36 durch eine Bohrkrone 5a aus dem Bohrerschaft 4a vorsteht. Die Lanze 35 ist aus hier nicht gezeigten Segmenten gebildet, lässt sich sukzessive verlängern und im Bohrerschaft 4a hin und her bewegen, um sie bei Fortschreiten der Bohrung kontinuierlich vor der Bohrkrone 5a anordnen zu können.

Durch eine Austrittsöffnung 37 der Lanze 35 wird im Bereich vor einer auszuführenden Bohrung ein aushärtbares Material, z.B. schnellhärtender Beton, in den Erdboden 7a eingespritzt, um den Bereich im Boden 7a zu stabilisieren. Sobald das Material ausgehärtet ist, wird die Bohrung wie oben anhand der Fig. 1 - 3 beschrieben durchgeführt. Der zuvor durch das Material stabilisierte Bereich wird nun zwar durchbohrt und das dabei zuvor eingebrachte Material wieder entfernt, der Raum, der die Bohrung umgibt, aber ist durch das Material stabilisiert.
Je nach Bohrgeschwindigkeit und Anordnung der Lanze 35 im Verhältnis zur Bohrkrone 5a, insbesondere im Abstand zwischen der Spitze der Lanze 35 und der Bohrkrone 5a, erfolgt das Einspritzen des Materials in den Boden 7a und die darauffolgende Bohrung des Materials Schritt für Schritt oder kontinuierlich.

## Patentansprüche

1. Verfahren zur Bildung einer unterirdischen Rohrleitung (41), bei dem von einem Hohlraum (9) im Boden (7) aus eine Bohrung (8) mit horizontaler Richtungskomponente unter Verwendung eines Bohrwerkzeugs (3) in den Boden (7) eingebracht wird,
**dadurch gekennzeichnet,**
**dass** das Bohrwerkzeug (3) eine Bohrkrone (5) und zum Antreiben der Bohrkrone (5) unter Ausübung eines Drehmoments einen hohlen Bohrerschaft (4) umfasst, der Bohrerschaft (4) nach Einbringung des Bohrwerkzeugs (3) im Boden verbleibt und die Rohrleitung (41) durch den Bohrerschaft (4) gebildet wird.

2. Verfahren nach Anspruch 1,
**dadurch gekennzeichnet,**
**dass** aus dem Boden (7) herausgetrenntes Material (42), welches sich in dem Bohrerschaft (4) anordnet, aus dem Bohrerschaft (4) ausgespült wird.

3. Verfahren nach Anspruch 1 oder 2,
**dadurch gekennzeichnet,**
**dass** eine Spülflüssigkeit entlang der Außenseite des Bohrerschafts (4), und vorzugsweise bis zu einer Bohrkrone (5) und durch die Bohrkrone (5) hindurch in das Innere des Bohrerschafts (4), bewegt wird.

4. Verfahren nach einem der Ansprüche 1 bis 3,
**dadurch gekennzeichnet,**
**dass** bei der Bohrung zwischen der Außenfläche des Bohrerschafts (4) und der inneren Mantelfläche der Bohrung (8) ein Spalt (25) gebildet wird, der die Außenfläche vorzugsweise vollständig umgibt.

5. Verfahren nach Anspruch 4,
**dadurch gekennzeichnet,**
**dass** in dem Hohlraum (9), insbesondere an einer Innenwand (14) des Hohlraums (9), eine Dichtungseinrichtung (40) zum Dichten des Bohrerschafts (4) gegen die Innenwand (14) eingebracht wird.

6. Verfahren nach einem der Ansprüche 2 bis 5,
**dadurch gekennzeichnet**,
das als die Spülflüssigkeit eine, vorzugsweise aufquellende, insbesondere Bentonit aufweisende, Flüssigkeit, verwendet wird.

7. Verfahren nach einem der Ansprüche 1 bis 6,
**dadurch gekennzeichnet,**
**dass** der Bohrerschaft (4) aus mindestens zwei hohlzylindrischen, an ihren Enden (23) miteinander verbindbaren Segmenten (20-22) gebildet wird.

8. Verfahren nach einem der Ansprüche 1 bis 7,
**dadurch gekennzeichnet,**
**dass** die Bohrung (8) als Verbindungsbohrung zwischen zwei Hohlräumen (9,10), vorzugsweise zwei Schächten, oder als Sackloch ausgebildet wird.

9. Verfahren nach einem der Ansprüche 1 bis 8,
**dadurch gekennzeichnet,**
**dass** durch eine Spritzeinrichtung (35), vorzugsweise eine in Richtung der Verbindungsbohrung (8a) angeordnete Lanze, ein aushärtendes Material (38), vorzugsweise Beton, in den Boden (7) eingebracht wird.

10. Vorrichtung zur Herstellung einer unterirdischen Rohrleitung (41), das dazu vorgesehen ist, von einem Hohlraum (9) im Boden (7) aus eine Bohrung (8) mit horizontaler Richtungskomponente unter Verwendung eines Bohrwerkzeugs (3) in den Boden (7) einzubringen,
**dadurch gekennzeichnet,**
**dass** das Bohrwerkzeug (3) eine Bohrkrone (5) und zum Antreiben der Bohrkrone (5) unter Ausübung eines Drehmoments einen hohlen Bohrerschaft (4) umfasst, wobei der Bohrerschaft (4) dazu vorgesehen ist, nach Einbringung des Bohrwerkzeugs (3) im Boden zu verbleiben und die Rohrleitung (41) zu bilden.

11. Vorrichtung nach Anspruch 10,
**dadurch gekennzeichnet,**
**dass** der Bohrerschaft (4) aus mindestens zwei an ihren Enden miteinander verbindbaren, hohlzylindrischen Segmenten (20-22) gebildet ist.

12. Vorrichtung nach Anspruch 10 oder 11,
**dadurch gekennzeichnet,**
**dass** der Außendurchmesser einer Bohrkrone (5) des Bohrwerkzeugs (3) größer ist als der Außendurchmesser des Bohrerschafts (4) und/oder der Innendurchmesser der Bohrkrone (5) kleiner ist als der Innendurchmesser des Bohrerschafts (4).

13. Vorrichtung nach einem der Ansprüche 10 bis 12,
**dadurch gekennzeichnet,**
**dass** eine Einrichtung zum Halten (12), Bewegen (6) und Führen (11) des Bohrwerkzeugs (3) vorgesehen ist, die vorzugsweise zur Anordnung in dem Hohlraum (9) vorgesehen ist.

14. Vorrichtung nach einem der Ansprüche 10 bis 13,
**dadurch gekennzeichnet,**
**dass** eine Dichtungseinrichtung (40) zur Anordnung in dem Hohlraum (9), insbesondere an einer Innenwand (14) des Hohlraums (9), vorgesehen ist, und die Dichtungseinrichtung (40) vorzugsweise einen Befestigungsring, einen Klemmring und einen Dichtungsring umfasst.

15. Vorrichtung nach einem der Ansprüche 10 bis 14,
**dadurch gekennzeichnet,**
**dass** eine Spüleinrichtung (24) zum Einbringen der Spülflüssigkeit in einen ringförmigen Spalt (25), der sich zwischen der Außenfläche des Bohrerschafts (4) und einer Innenwand der Bohrung bildet, vorgesehen ist.

## Claims

1. Method for forming an underground pipeline (41), in which, starting from a cavity (9) in the ground (7), a bore (8) with a horizontal directional component is incorporated into the ground (7) using a drilling tool (3),
**characterized**
**in that** the drilling tool (3) comprises a drill bit (5) and comprises a hollow drill shaft (4) for driving the drill bit (5) while exerting a torque, the drill shaft (4) remains in the ground after introducing the drilling tool (3) and the pipeline (41) is formed by the drill shaft (4).

2. Method according to Claim 1,
**characterized**
**in that** material (42) which is separated out of the ground (7)and arranges itself in the drill shaft (4) and is flushed out of the drill shaft (4).

3. Method according to Claim 1 or 2,
**characterized**
**in that** a flushing liquid is moved along the outer side of the drill shaft (4) and preferably up to a drill bit (5) and through the drill bit (5) into the interior of the drill shaft (4).

4. Method according to one of Claims 1 to 3,
**characterized**
**in that** a gap (25) is formed during drilling between the outer surface of the drill shaft (4) and the inner lateral surface of the bore (8) and preferably completely surrounds the outer surface.

5. Method according to Claim 4,
**characterized**
**in that** there is incorporated in the cavity (9), in particular on an inner wall (14) of the cavity (9), a sealing device (40) for sealing the drill shaft (4) with respect to the inner wall (14).

6. Method according to one of Claims 2 to 5,
**characterized**
**in that** the flushing liquid used is a, preferably swelling, in particular bentonite-containing, liquid.

7. Method according to one of Claims 1 to 6,
**characterized**
**in that** the drill shaft (4) is formed from at least two hollow-cylindrical segments (20-22) which can be connected to one another at their ends (23).

8. Method according to one of Claims 1 to 7,
**characterized**
**in that** the bore (8) is formed as a connection bore between two cavities (9, 10), preferably two shafts, or as a blind hole.

9. Method according to one of Claims 1 to 8,
**characterized**
**in that** a curing material (38), preferably concrete, is introduced into the ground (7) through a spraying device (35), preferably a lance which is arranged in the direction of the connecting bore (8a).

10. Device for producing an underground pipeline (41), which is intended, starting from a cavity (9) in the ground (7), to incorporate into the ground (7) a bore (8) with a horizontal directional component using a drilling tool (3),
**characterized**
**in that** the drilling tool (3) comprises a drill bit (5) and comprises a hollow drill shaft (4) for driving the drill bit (5) while exerting a torque, wherein the drill shaft (4) is intended to remain in the ground after introducing the drilling tool (3) and to form the pipeline (41).

11. Device according to Claim 10,
**characterized**
**in that** the drill shaft (4) is formed from at least two hollow-cylindrical segments (20-22) which can be connected to one another at their ends.

12. Device according to Claim 10 or 11,
**characterized**
**in that** the outside diameter of a drill bit (5) of the drilling tool (3) is greater than the outside diameter of the drill shaft (4) and/or the inside diameter of the drill bit (5) is smaller than the inside diameter of the drill shaft (4).

13. Device according to one of Claims 10 to 12,
**characterized**
**in that** a device for holding (12), moving (6) and guiding (11) the drilling tool (3) is provided and is preferably intended to be arranged in the cavity (9).

14. Device according to one of Claims 10 to 13,
**characterized**
**in that** a sealing device (40) for arranging in the cavity (9), in particular on an inner wall (14) of the cavity (9), is provided, and the sealing device (40) preferably comprises a fastening ring, a clamping ring and a sealing ring.

15. Device according to one of Claims 10 to 14,
**characterized**
**in that** a flushing device (24) is provided for introducing the flushing liquid into an annular gap (25) which is formed between the outer surface of the drill shaft (4) and an inner wall of the bore.

## Revendications

1. Procédé de formation d'une canalisation souterraine (41), dans lequel un forage (8) ayant une composante directionnelle horizontale est ménagé dans le sol (7) à partir d'un creux (9) dans le sol (7) en utilisant un outil de forage (3),
**caractérisé en ce que**
l'outil de forage (3) comprend une couronne de forage (5) et une tige de foret creuse (4) pour entraîner la couronne de forage (5) en exerçant un couple de rotation, après introduction de l'outil de forage (3) la tige de foret (4) demeure dans le sol et la canalisation (41) est formée par la tige de foret (4).

2. Procédé selon la revendication 1,
**caractérisé en ce que**
le matériau (42) séparé vis-à-vis du sol (7) qui vient se placer dans la tige de foret (4) est éjecté par rinçage hors de la tige de foret (4).

3. Procédé selon la revendication 1 ou 2,
**caractérisé en ce que**
un liquide de rinçage est déplacé le long du côté extérieur de la tige de foret (4) et de préférence jusqu'à une couronne de forage (5) et à travers la couronne de forage (5) jusqu'à l'intérieur de la tige de foret (4).

4. Procédé selon l'une des revendications 1 à 3,
**caractérisé en ce que**
lors du forage, un intervalle (25) se forme entre la surface extérieure de la tige de foret (4) et la surface enveloppe intérieure du forage (8), intervalle qui entoure de préférence complètement la surface extérieure.

5. Procédé selon la revendication 4,
**caractérisé en ce que**
dans le creux (9), en particulier sur une paroi intérieure (14) du creux (9), un dispositif d'étanchéification (40) est inséré pour étancher la tige de foret (4) contre la paroi intérieure (14).

6. Procédé selon l'une des revendications 2 à 5,
**caractérisé en ce que**
à titre de liquide de rinçage, on utilise un liquide de préférence gonflant, comprenant en particulier de la bentonite.

7. Procédé selon l'une des revendications 1 à 6,
**caractérisé en ce que**
la tige de foret (4) est formée par au moins deux segments (20 - 22) cylindriques creux susceptibles d'être reliés l'un à l'autre à leurs extrémités (23).

8. Procédé selon l'une des revendications 1 à 7,
**caractérisé en ce que**
le forage (8) est réalisé sous forme de forage de liaison entre deux creux (9, 10), de préférence entre deux puits, ou bien il est réalisé sous forme de trou borgne.

9. Procédé selon l'une des revendications 1 à 8,
**caractérisé en ce que**
un matériau durcissant (38), de préférence du béton, est introduit dans le sol (7) par un dispositif de projection (35), de préférence une lance agencée en direction du forage de liaison (8a).

10. Dispositif de formation d'une canalisation souterraine (41), qui est prévu pour ménager un forage (8) ayant une composante directionnelle horizontale dans le sol (7) à partir d'un creux (9) dans le sol (7) en utilisant un outil de forage (3),
**caractérisé en ce que**
l'outil de forage (3) comprend une couronne de forage (5) et une tige de foret creuse (4) pour entraîner la couronne de forage (5) en exerçant un couple de rotation, la tige de foret (4) étant prévue pour, après introduction de l'outil de forage (3), demeurer dans le sol et pour former la canalisation (41).

11. Dispositif selon la revendication 10,
**caractérisé en ce que**
la tige de foret (4) est formée par au moins deux segments (20 - 22) cylindriques creux susceptibles d'être reliés l'un à l'autre à leurs extrémités.

12. Dispositif selon la revendication 10 ou 11,
**caractérisé en ce que**
le diamètre extérieur d'une couronne de forage (5) de l'outil de forage (3) est supérieur au diamètre extérieur de la tige de foret (4), et/ou le diamètre intérieur de la couronne de forage (5) est inférieur au diamètre intérieur de la tige de foret (4).

13. Dispositif selon l'une des revendications 10 à 12,
**caractérisé en ce que**
il est prévu un moyen pour retenir (12), déplacer (6) et guider (11) l'outil de forage (3), qui est prévu de préférence pour être agencé dans le creux (9).

14. Dispositif selon l'une des revendications 10 à 13,
**caractérisé en ce que**
il est prévu un moyen d'étanchéification (40) pour être agencé dans le creux (9), en particulier sur une paroi intérieure (14) du creux (9),
et le moyen d'étanchéification (40) comprend de préférence une bague de fixation, une bague de serrage et une bague d'étanchéité.

15. Dispositif selon l'une des revendications 10 à 14,
**caractérisé en ce que**
il est prévu un moyen de rinçage (24) pour introduire le liquide de rinçage dans un intervalle annulaire (25) qui se forme entre la surface extérieure de la tige de foret (4) et une paroi intérieure du forage.
